# EUROPÄISCHE PATENTSCHRIFT

(11) **EP 4 034 771 B1**
(45) Veröffentlichungstag und Bekanntmachung des Hinweises auf die Patenterteilung: **18.12.2024**
(21) Anmeldenummer: 20776091.9
(22) Anmeldetag: 16.09.2020
(51) Int. Cl.: F04D 29/22

(54) **EINSCHAUFELRAD**
SINGLE-VANE IMPELLER
ROUE À UNE SEULE AUBE

(30) Priorität: 23.09.2019 DE 102019006665
(43) Veröffentlichungstag der Anmeldung: 03.08.2022
(73) Patentinhaber: KSB SE & Co. KGaA, 67227 Frankenthal (DE)
(72) Erfinder: CHRIST, Alexander, 67551 Worms (DE); JÄGER, Christoph, 67227 Frankenthal (DE); WITZEL, Rolf, 36157 Ebersburg (DE)
(86) Internationale Anmeldenummer: PCT/EP2020/075808
(87) Internationale Veröffentlichungsnummer: WO 2021/058341

(56) Entgegenhaltungen:
- EP-A1- 3 480 473
- US-A- 2 120 277
- US-A- 3 743 437
- US-A- 5 895 203

## Beschreibung

Die Erfindung betrifft ein Einschaufelrad für Pumpen, insbesondere Kreiselpumpen mit einem Laufradkörper, wobei in dem Laufradkörper zwischen einer saugseitigen ersten und einer druckseitigen zweiten Deckscheibe eine Schaufel angeordnet ist, wobei sich die Stärke einer Wandung der Schaufel über deren Erstreckung verändert und wobei zwischen der Schaufel und den Deckscheiben ein Kanal gebildet ist.

Derartige Einschaufelräder kommen üblicherweise dann zum Einsatz, wenn Flüssigkeiten gefördert werden sollen, die mit festen Beimengungen durchsetzt sind. Insbesondere handelt es sich hierbei um Schmutzwasser mit grobkörnigen und langfaserigen Bestandteilen. Die Besonderheit derartiger Einschaufelräder besteht darin, dass im Gegensatz zu anderen Laufradtypen, lediglich eine Schaufel vorgesehen ist, über die die Flüssigkeit gefördert wird. Die Schaufel ist hierbei derart ausgestaltet, dass sie einen Kanal bildet, durch den die Flüssigkeit ausgehend von einem Saugmund strömen kann. Derartige Einschaufelräder können sehr robust und verschleißarm gestaltet werden, so dass gerade bei der Förderung von Flüssigkeiten mit festen Bestandteilen ein zuverlässiger und gleichzeitig wartungsarmer Betrieb möglich ist.

Problematisch ist in diesem Zusammenhang allerdings, dass sich aufgrund des einzigen Kanals bzw. der einzigen Schaufel keine gleichmäßige Verteilung der Masse in Umfangsrichtung ergibt. Dies ist einerseits bedingt durch die asymmetrische Formgebung und andererseits durch die bei der Förderung des Fördermediums auftretende mit dem Einschaufelrad umlaufende hydraulische Kraft. Die hieraus resultierende ungleiche Belastung ist umso problematischer, je größer die Masse des Einschaufelrads ist. Aus diesem Grund ist es stets ein Bestreben, möglichst leichte Einschaufelräder zu verwenden, die aber dennoch eine ausreichend hohe Stabilität und einen hohen Verschleißwiderstand aufweisen, wobei diese beiden Anforderungen zu einem gewissen Maße im Widerspruch stehen.

Die DE 44 28 702 A1 lehrt in diesem Zusammenhang ein Einschaufelrad, bei der die Schaufel nicht vollwandig, sondern mit einzelnen Hohlkammer ausgebildet ist, wobei die Druck- und die Saugseite der Schaufel über mehrere Stege miteinander verbunden sind und hierdurch die Hohlkammer voneinander trennen. Durch die Hohlkammern kann das Gewicht des Einschaufelrades und entsprechend auch die Unwucht des Einschaufelrades reduziert werden. Allerdings soll das Einschaufelrad aus einem metallischen Material gebildet werden, so dass die Fertigung mit Hohlkammern vergleichsweise aufwendig ist.

Die DE 36 15 686 A1 schlägt daher vor, nur einen Grundkörper aus Blech vorzusehen, in den ein Einsatzkörper aus Kunststoff eingesetzt wird. Die strömungsführenden Bestandteile, insbesondere die Saugseite der Schaufel werden durch den Einsatzkörper gebildet. Durch die Verwendung von Kunststoff kann das Gewicht und damit auch die Unwucht reduziert werden.

Aus der US 3,743,437 A ist ein Laufrad für eine Pumpe bekannt, die eine Schaufel aufweist, an der ein elastisches Element im Bereich der Eintrittskante angebracht ist, wobei das elastische Element ein Versteifungselement umfasst.

Die EP 3 480 473 A1 und die US 2,120,277 A offenbaren aus Kunststoff bestehende mehrschaufelige Laufräder für Pumpen, wobei die Tragscheiben, Deckscheiben und Laufradschaufeln jeweils einen inneren stützenden Kern aufweisen.

Sowohl die gattungsgemäßen Einschaufelräder als auch die mehrschaufeligen Laufräder haben sich grundsätzlich bewährt. Sie sind aber dennoch verbesserungswürdig.

Aus diesem Grunde liegt der Erfindung die Aufgabe zu Grunde, ein Einschaufelrad anzugeben, dass sich gegenüber den bisher bekannten Einschaufelrädern durch ein hohes Maß an Stabilität und einer verringerten Unwucht auszeichnet.

Diese Aufgabe wird gelöst durch ein Einschaufelrad gemäß Anspruch 1. Demnach ist ein Stützkörper zumindest abschnittsweise in dem Laufradkörper angeordnet, der eine gegenüber dem Laufradkörper erhöhte Dichte aufweist. Der Stützkörper selbst ist aus einem Vollmaterial gebildet. Dieser Stützkörper verleiht dem Einschaufelrad seine wesentliche Stabilität, so dass für den Laufradkörper selbst ein vergleichsweise leichtes Material verwendet werden kann. Durch eine solche Ausgestaltung wird aber nicht nur die Unwucht minimiert, sondern auch das Schwingungsverhalten positiv beeinflusst. Dies bewirkt eine erhöhte Lebensdauer der Lager der Pumpe und des Antriebes sowie eine geringere Beanspruchung des Laufraddichtspaltes, wodurch die Effizienz und die Betriebssicherheit wesentlich erhöht wird. Ebenso wird das Schwingungsverhalten der Anlage, in die die Pumpe eingesetzt ist, und auch die Geräuschentwicklung vermindert.

In einer bevorzugten Weiterbildung der Erfindung beträgt das Verhältnis der Dichte zwischen dem Laufradkörper und dem Stützkörper zumindest 1:2, bevorzugt zumindest 1:3, besonders bevorzugt zumindest 1:4. Die Dichte des Laufradkörpers kann im Bereich zwischen 2 und 3 g/cm³, vorzugsweise zwischen 2,2 und 2,8 g/cm³ liegen. Im Gegensatz dazu liegt die Dichte des Stützkörpers im Bereich von 4 und 10 g/cm³, bevorzugt zwischen 6 und 9 g/cm³, besonders bevorzugt zwischen 7 und 8 g/cm³.

Als Material für den Stützkörper kommt vorzugsweise ein Eisenwerkstoff in Betracht. Die Formgebung des Stützkörpers kann über ein Gießverfahren, aber auch durch ein Umform- oder spanabtragendes Verfahren und/oder ein Fügeverfahren erfolgen. Der Laufradkörper ist vorzugsweise aus einem Polymer oder einem Epoxidharz gebildet und kann darüber hinaus einen Anteil von einem keramischen Pulver z.B. Siliziumkarbid enthalten. Dieses keramische Pulver weist üblicherweise eine Partikelgröße zwischen 0,1 und 1 mm auf und verleiht dem Laufradkörper eine erhöhte Widerstandskraft gegen abrasiven Verschleiß. Das Einschaufelrad selbst kann dabei derart gefertigt sein, dass das Material des Laufrades um den Stützkörper gegossen wird. Alternativ bietet sich auch Spritzgussverfahren oder ein additives Verfahren, z.B. 3D-Druck an.

Erfindungsgemäß weist der Stützkörper eine druckseitige Basisplatte und zumindest einen von der Basisplatte vorspringenden Mitnehmer auf. Zum Ausgleich der Unwucht weist die Basisplatte +& über einen kreissegmentartigen Abschnitt eine Verdickung und auf der gegenüberliegenden Seite eine Ausnehmung auf. Die Anzahl der Mitnehmer kann zwei, drei, vier oder mehr betragen. Der bzw. die Mitnehmer sind vorzugsweise so ausgebildet, dass sie sich in die Wandung der Schaufel hinein erstrecken, wobei die Basisplatte zumindest abschnittsweise in der zweiten druckseitigen, dem Antrieb nahen Deckscheibe angeordnet ist. Bevorzugt erstrecken sich die Mitnehmer Mitnehmer über zumindest 60 %, vorzugsweise über zumindest 70 % einer in vertikaler Richtung verlaufenden Höhe der Schaufel, wobei die vertikale Richtung parallel zur Rotationsachse des Einschaufelrades angeordnet ist.

Durch eine solche Ausgestaltung wird erreicht, dass eine möglichst feste Verbindung zwischen dem Stützkörper und dem Laufradkörper erzielt wird. Zugleich kann der Stützkörper so ausgebildet sein, dass auch durch die Formgebung und die Ausrichtung zum Laufradkörper die Unwucht weiter minimiert bzw. diese sogar ganz ausgeglichen wird. Beispielsweise können die Mitnehmer so innerhalb der Schaufelwand angeordnet sein, dass sich diese in einen Bereich mit geringer Wandstärke erstrecken. Die Basisplatte kann symmetrisch, aber auch asymmetrisch ausgebildet sein, wobei vor allem eine asymmetrische Ausgestaltung als Ausgleich für eine Unwucht geeignet ist.

Bevorzugt sind der Stützkörper und insbesondere die Mitnehmer so ausgebildet, dass die Unwucht des Grundkörpers zumindest zu 60 %, vorzugsweise zumindest zu 75 %, besonders bevorzugt zumindest zu 90 % ausgeglichen wird. Auch ein vollständiger Ausgleich bzw. ein Ausgleich um 100 % ist möglich.

Das Einschaufelrad ist vorzugsweise als Radiallaufrad ausgebildet. Das bedeutet, dass das Fördermedium das Laufrad im Wesentlichen in einer radialen Richtung verlässt. Die Zuströmung erfolgt in der Regel in Richtung der Rotationsachse. Aus diesem Grund weist die erste saugseitige, dem Antrieb ferne Deckscheibe vorzugsweise eine Öffnung auf, über die die das Fördermedium in den Kanal einströmen kann.

Gegenstand der Erfindung sind auch die Verwendung eines erfindungsgemäßen Einschaufelrades in einer Kreiselpumpe zur Förderung von mit festen Beimengungen durchsetzten Flüssigkeiten gemäß Anspruch 8 +& sowie eine Kreiselpumpe gemäß Anspruch 9 mit einem Antriebsmotor und einem Pumpengehäuse, wobei das erfindungsgemäße Einschaufelrad innerhalb des Pumpengehäuses angeordnet und über eine Laufradwelle mit einer Motorwelle des Antriebsmotors verbunden ist.

Bevorzugt ist das Einschaufelrad über eine Passfederverbindung oder über eine Kegelsitzverbindung mit der Laufradwelle verbunden.

Im Folgenden wird die Erfindung anhand eines exemplarischen Beispiels näher erläutert. Es zeigen:
- Fig. 1: eine Pumpanordnung mit einem erfindungsgemäßen Einschaufelrad im Querschnitt
- Fig. 2: eine Detailansicht des Einschaufelrades im Pumpengehäuse gemäß der Fig. 1
- Fig. 3a,3b: isometrische Ansichten des Laufradkörpers und des Stützkörpers
- Fig. 4: das Einschaufelrad in einem Querschnitt senkrecht zur Rotationsachse

Die Fig. 1 zeigt eine Pumpanordnung mit einer Pumpe 1 mit einem Antriebsmotor 2 und einem Einschaufelrad 3, wobei das Einschaufelrad 3 innerhalb eines Pumpengehäuses 4 angeordnet ist. Das Einschaufelrad 3 ist über eine um eine Rotationsachse A drehende Laufradwelle 5 an einer Motorwelle 6 des Antriebsmotors 2 befestigt. Laufradwelle 5 und Motorwelle 6 sind in der gezeigten Darstellung einstückig ausgebildet. Alternativ können Laufradwelle 5 und Motorwelle 6 über Kupplungselemente miteinander verbunden sein.

Als Befestigung des Einschaufelrades 3 an der Laufradwelle 5 ist eine Schraubverbindung vorgesehen, die Drehmomentübertragung erfolgt über eine Passfeder. Darüber hinaus ist die Motorwelle 6 über Wälzlager 7 gelagert und gegenüber dem Einschaufelrad 3 mit Dichtungen 8 abgedichtet. Bei dem gezeigten Ausführungsbeispiel ist die Pumpanordnung an einem Behälter 9 angeordnet, der in einem Bereich 10 das Pumpengehäuse 4 bildet. Das Einschaufelrad 3 kann jedoch auch bei den üblichen nass- oder trockenaufgestellten Pumpanordnungen, die in vertikaler oder horizontaler Ausrichtung angeordnet sind, verwendet werden. Dabei weist die Pumpe der Pumpanordnung ein eigenes Pumpengehäuse 4 auf.

Das Einschaufelrad befördert eine mit festen Beimengungen durchsetzte Flüssigkeit durch das Pumpengehäuse 4. Hierzu weist das Einschaufelrad 3 eine stirnseitige Öffnung auf, über die die Flüssigkeit in Richtung der Rotationsachse A einströmt. Die Flüssigkeit verlässt das Einschaufelrad 3 in einer im Wesentlichen radialen Richtung durch eine mit dem Pumpengehäuse 4 in Verbindung stehenden Leitung.

Die genaue Ausgestaltung des Einschaufelrades wird insbesondere anhand der Fig. 2 deutlich. Das Einschaufelrad besteht aus einem Laufradkörper 11 und einem Stützkörper 12. Beide Körper sind insbesondere in den Figuren 3a und 3b in einer Gesamtansicht dargestellt. Der Laufradkörper 11 weist eine Schaufel 13 auf, die zwischen einer ersten, hier unteren saugseitigen Deckscheibe 14 und einer zweiten, hier oberen druckseitigen Deckscheibe 15 angeordnet ist. Der Stützkörper 12 weist eine Basisplatte 16 auf, wobei ein erster Mitnehmer 17 und ein zweiter Mitnehmer 18 im Wesentlichen senkrecht von der Basisplatte 16 ausgehen. Die Mitnehmer 17,18 erstrecken sich in die Wandung der Schaufel 13 hinein, wobei die Basisplatte 16 zumindest abschnittsweise in der druckseitigen Deckscheibe 15 angeordnet ist.

Der Stützkörper 12 ist einstückig aus einem Material gefertigt, das eine gegenüber dem Laufradkörper 11 erhöhte Dichte aufweist. Das Dichteverhältnis beträgt zumindest 2:1. Zur Realisierung eines solchen Dichteverhältnisses ist der Stützkörper 12 aus einem gegossenen Eisenwerkstoff und der Laufradkörper 11 aus einem Polymer gebildet, wobei das Polymer bei Bedarf einen Anteil von keramischen Partikeln aufweist.

Aus der Fig. 3b ist ferner ersichtlich, dass die Basisplatte 16 des Stützkörpers asymmetrisch ausgebildet ist. Hierdurch kann die Unwucht des Laufradkörpers 11 zu einem gewissen Maße ausgeglichen werden. Diese Unwucht ist bedingt durch die ungleichmäßige Massenverteilung der Schaufel 13, die insbesondere eine sich über ihre Erstreckung veränderliche Wandstärke aufweist. Zum Ausgleich der Unwucht weist die Basisplatte 16 über einen kreissegmentartigen Abschnitt eine Verdickung 19 und auf der gegenüberliegenden Seite eine Ausnehmung 20 auf. Diese Ausnehmung 20 durchdringt in dem gezeigten Beispiel die Grundplatte nicht ganz, wobei die Erfindung auch Ausgestaltungen umfasst, bei die Ausnehmung in Form einer Öffnung ausgebildet ist. Darüber hinaus erstrecken sich sowohl die Ausnehmung als auch die Verdickung als Kreissegment über einen betragsmäßig gleichen Umfang der Basisplatte 16. Allerdings können sich in diesem Zusammenhang die Verdickung 19 und die Ausnehmung 20 sowohl in Umfangs- als auch in Rotationsrichtung A betragsmäßig voneinander unterscheiden. Erfindungsgemäß ist vorgesehen, dass die Basisplatte 16 zumindest eine Verdickung 19 und zumindest eine Ausnehmung 20 aufweist.

Auch die Mitnehmer 17,18 leisten einen Beitrag zum Ausgleich der Unwucht. Der Fig. 4 kann diesbezüglich entnommen werden, dass diese sich in Bereiche der Schaufel 13 hineinerstrecken, die eine vergleichsweise geringe Wandstärke aufweisen. Somit wird die Masse in diesen Bereichen erhöht und an die übrigen Bereiche angeglichen. Die Masse des ersten Mitnehmers 17 kann im Bedarfsfall von der Masse des zweiten Mitnehmers 18 abweichen.

## Patentansprüche

1. Einschaufelrad (3) für Pumpen zur Förderung von mit festen Beimengungen durchsetzten Flüssigkeiten mit einem Laufradkörper (11), wobei in dem Laufradkörper (11) zwischen einer ersten Deckscheibe (14) und einer zweiten Deckscheibe (15) eine Schaufel (13) angeordnet ist, wobei sich die Stärke einer Wandung der Schaufel (13) über deren Erstreckung verändert und wobei zwischen der Schaufel (13) und den Deckscheiben (14, 15) ein Kanal gebildet ist,
wobei ein Stützkörper (12) zumindest abschnittsweise in dem Laufradkörper (11) angeordnet ist, der eine gegenüber dem Laufradkörper (11) erhöhte Dichte aufweist,
**dadurch gekennzeichnet, dass**
der Stützkörper (12) eine Basisplatte (16) und zumindest einen von der Basisplatte (16) vorspringenden Mitnehmer (17,18) aufweist, und
die Basisplatte (16) zum Ausgleich der Unwucht über einen kreissegmentartigen Abschnitt eine Verdickung (19) und auf der gegenüberliegenden Seite eine Ausnehmung (20) aufweist.

2. Einschaufelrad (3) nach Anspruch 1, **dadurch gekennzeichnet, dass** das Verhältnis der Dichte zwischen dem Laufradkörper (11) und dem Stützkörper (12) zumindest 1:2, vorzugsweise 1:3, beträgt.

3. Einschaufelrad (3) nach Anspruch 1 oder 2, **dadurch gekennzeichnet, dass** der Laufradkörper (11) eine Dichte zwischen 2 und 3 g/cm³, vorzugsweise zwischen 2,2 und 2,8 g/cm³, aufweist.

4. Einschaufelrad (3) nach einem der Ansprüche 1 bis 3, **dadurch gekennzeichnet, dass** der Stützkörper (12) eine Dichte zwischen 6 und 9 g/cm³, vorzugsweise zwischen 7 und 8 g/cm³, aufweist.

5. Einschaufelrad (3) nach Anspruch 4, **dadurch gekennzeichnet, dass** die Basisplatte (16) zumindest abschnittsweise in der zweiten Deckscheibe (15) angeordnet ist und sich der wenigstens eine Mitnehmer (17,18) in die Wandung der Schaufel (13) hineinerstreckt.

6. Einschaufelrad (3) nach einem der Ansprüche 1 bis 5, **dadurch gekennzeichnet, dass** der Stützkörper (12) derart ausgebildet sind, dass er die Unwucht des Laufradkörpers (11) zumindest zu 60 % ausgleicht.

7. Einschaufelrad (3) nach Anspruch 5 oder 6, **dadurch gekennzeichnet, dass** sich der wenigstens eine Mitnehmer (17,18) über zumindest 60%, vorzugsweise über zumindest 70% einer in vertikaler Richtung verlaufenden Höhe der Schaufel (13) erstreckt.

8. Verwendung eines Einschaufelrades (3) gemäß einem der Ansprüche 1 bis 7 in einer Pumpe, insbesondere Kreiselpumpe, zur Förderung von mit festen Beimengungen durchsetzten Flüssigkeiten.

9. Kreiselpumpe mit einem Antriebsmotor (1) und einem Pumpengehäuse (4), wobei ein Einschaufelrad (3) gemäß einem der Ansprüche 1 bis 7 innerhalb des Pumpengehäuses (4) angeordnet und über eine Laufradwelle (5) mit einer Motorwelle (6) des Antriebsmotors (1) verbunden ist.

## Claims

1. Single-vane impeller (3) for pumps for delivering liquids permeated with solid additions, with an impeller body (11), a vane (13) being arranged in the impeller body (11) between a first cover disc (14) and a second cover disc (15), the thickness of a wall of the vane (13) changing over its extent, and a channel being formed between the vane (13) and the cover discs (14, 15), at least portions of a supporting body (12) being arranged in the impeller body (11), which supporting body (12) has an increased density in comparison with the impeller body (11), **characterized in that** the supporting body (12) has a base plate (16) and at least one driver (17, 18) which projects from the base plate (16), and the base plate (16) has, in order to balance the unbalance, a thickened portion (19) over a circular segment-like portion and a cut-out (20) on the opposite side.

2. Single-vane impeller (3) according to Claim 1, **characterized in that** the ratio of the density between the impeller body (11) and the supporting body (12) is at least 1:2, preferably 1:3.

3. Single-vane impeller (3) according to Claim 1 or 2, **characterized in that** the impeller body (11) has a density between 2 and 3 g/cm³, preferably between 2.2 and 2.8 g/cm³.

4. Single-vane impeller (3) according to one of Claims 1 to 3, **characterized in that** the supporting body (12) has a density between 6 and 9 g/cm³, preferably between 7 and 8 g/cm³.

5. Single-vane impeller (3) according to Claim 4, **characterized in that** at least portions of the base plate (16) are arranged in the second cover disc (15), and the at least one driver (17, 18) extends into the wall of the vane (13).

6. Single-vane impeller (3) according to one of Claims 1 to 5, **characterized in that** the supporting body (12) is configured in such a way that it balances at least 60% of the unbalance of the impeller body (11).

7. Single-vane impeller (3) according to Claim 5 or 6, **characterized in that** the at least one driver (17, 18) extends over at least 60%, preferably over at least 70% of a height, running in the vertical direction, of the vane (13).

8. Use of a single-vane impeller (3) according to one of Claims 1 to 7 in a pump, in particular centrifugal pump, for delivering liquids permeated with solid additions.

9. Centrifugal pump with a drive motor (1) and a pump housing (4), a single-vane impeller (3) according to one of Claims 1 to 7 being arranged within the pump housing (4) and being connected via an impeller shaft (5) to a motor shaft (6) of the drive motor (1).

## Revendications

1. Roue à une seule aube (3) pour pompes servant au refoulement de liquides chargés de mélanges solides, comportant un corps de roue mobile (11), une aube (13) étant disposée dans le corps de roue mobile (11) entre un premier disque de recouvrement (14) et un deuxième disque de recouvrement (15), l'épaisseur d'une paroi de l'aube (13) variant sur son étendue et un canal étant formé entre l'aube (13) et les disques de recouvrement (14, 15),
un corps de support (12) étant disposé au moins dans certaines parties dans le corps de roue mobile (11), lequel corps de support présente une masse volumique accrue par rapport au corps de roue mobile (11),
**caractérisée en ce que**
le corps de support (12) présente une plaque de base (16) et au moins un élément d'entraînement (17, 18) faisant saillie à partir de la plaque de base (16), et
la plaque de base (16) présente sur une partie en forme de segment de cercle, pour la compensation du déséquilibre, un épaississement (19) et, sur le côté opposé, un évidement (20).

2. Roue à une seule aube (3) selon la revendication 1, **caractérisée en ce que** le rapport de la masse volumique entre le corps de roue mobile (11) et le corps de support (12) vaut au moins 1:2, de préférence 1:3.

3. Roue à une seule aube (3) selon la revendication 1 ou 2, **caractérisée en ce que** le corps de roue mobile (11) présente une masse volumique entre 2 et 3 g/cm³, de préférence entre 2,2 et 2,8 g/cm³.

4. Roue à une seule aube (3) selon l'une des revendications 1 à 3, **caractérisée en ce que** le corps de support (12) présente une masse volumique entre 6 et 9 g/cm³, de préférence entre 7 et 8 g/cm³.

5. Roue à une seule aube (3) selon la revendication 4, **caractérisée en ce que** la plaque de base (16) est disposée au moins dans certaines parties dans le deuxième disque de recouvrement (15) et l'au moins un élément d'entraînement (17, 18) s'étend dans la paroi de l'aube (13) .

6. Roue à une seule aube (3) selon l'une des revendications 1 à 5, **caractérisée en ce que** le corps de support (12) est réalisé de telle sorte qu'il compense le déséquilibre du corps de roue mobile (11) au moins à 60 %.

7. Roue à une seule aube (3) selon la revendication 5 ou 6, **caractérisée en ce que** l'au moins un élément d'entraînement (17, 18) s'étend sur au moins 60 %, de préférence sur au moins 70 % d'une hauteur, s'étendant dans la direction verticale, de l'aube (13).

8. Utilisation d'une roue à une seule aube (3) selon l'une des revendications 1 à 7 dans une pompe, en particulier une pompe centrifuge, servant au refoulement de liquides chargés de mélanges solides.

9. Pompe centrifuge comportant un moteur d'entraînement (1) et un carter de pompe (4), une roue à une seule aube (3) selon l'une des revendications 1 à 7 étant disposée à l'intérieur du carter de pompe (4) et étant reliée à un arbre de moteur (6) du moteur d'entraînement (1) par le biais d'un arbre de roue mobile (5) .
